# EUROPÄISCHE PATENTSCHRIFT

(11) **EP 1 800 073 B1**
(45) Veröffentlichungstag und Bekanntmachung des Hinweises auf die Patenterteilung: **27.05.2009**
(21) Anmeldenummer: 05791471.5
(22) Anmeldetag: 28.09.2005
(51) Int. Cl.: F25B 43/00, F04B 39/16, F04B 27/10

(54) **KLIMAKOMPRESSOR ODER KLIMAANLAGE**
AIR-CONDITIONING COMPRESSOR OR AIR CONDITIONER
COMPRESSEUR DE CLIMATISATION OU SYSTEME DE CLIMATISATION

(30) Priorität: 06.10.2004 DE 102004048883
(43) Veröffentlichungstag der Anmeldung: 27.06.2007
(73) Patentinhaber: ixetic MAC GmbH, 61352 Bad Homburg v. d. H. (DE)
(72) Erfinder: SCHÄFER, Tilo, 55566 Daubach (DE); DI VITO, Thomas, 61273 Wehrheim (DE); HINRICHS, Jan, 61381 Friedrichsdorf (DE); PARSCH, Willi, 64342 Seeheim (DE)
(86) Internationale Anmeldenummer: PCT/DE2005/001719
(87) Internationale Veröffentlichungsnummer: WO 2006/039891

(56) Entgegenhaltungen:
- EP-A- 0 396 008
- US-A- 2 843 312
- US-A- 5 857 840
- US-A- 5 882 180
- US-A1- 2002 131 876
- PATENT ABSTRACTS OF JAPAN Bd. 018, Nr. 613 (M-1709), 22. November 1994 (1994-11-22) -& JP 06 235569 A (MATSUSHITA REFRIG CO LTD), 23. August 1994 (1994-08-23)

## Beschreibung

Die Erfindung betrifft einen Klimakompressor für Klimaanlagen, insbesondere für Kraftfahrzeuge, oder eine Klimaanlage mit einem Klimakompressor, wobei der Klimakompressor mit einem Hockdruckbereich und mit einem Saugdruckbereich verbunden ist, ggf. aus dem Triebraum des Klimakompressors eine Triebraumdruckrückführung vom Triebraumdruckbereich in den Saugdruckbereich erfolgt und ein Filter, insbesondere ein Schmutzpartikelfilter, im Saugdruckbereich angeordnet ist und im Saugdruckbereich zusätzlich ein Schmutzpartikelabscheider angeordnet ist.

Derartige Kompressoren oder Klimaanlagen sind bekannt. Dabeitritt das Problem auf, dass sich in den Filtern nach einer gewissen Betriebszeit durch die Schmutzpartikel ein so genannter Filterkuchen aufbaut, der im Laufe der Betriebszeit einen steigenden Druckabfall erzeugt, der für den Wirkungsgrad der Anlage schädlich ist.

Weiterhin weisen Kompressoren mit einer Triebraumdruckrückführung den Nachteil auf, dass der Triebraumdruck innerhalb des Kompressors direkt in den Saugbereich zurück geführt wird und dabei Schmutzpartikel, wie beispielsweise Abrieb aus dem Triebraum durch die mechanische Belastung des Triebwerks, in den Saugbereich des Klimakompressors zurückgeführt werden. Dort können die Schmutzpartikel beispielsweise im Bereich der Kolben und Zylinderlaufbuchsen oder der Ventileinrichtungen Schäden anrichten.

Das Dokument US 2 843 312 offenbart einen Klimakompressor für Klimaanlagen, wobei der Klimakompressor mit einem Hochdruckbereich und mit einem Saugdruckbereich verbunden ist, und wobei ein Schmutzpartikelfilter im Saugdruckbereich angeordnet ist, und wobei im Saugdruckbereich zusätzlich ein Schmutzpartikelabscheider angeordnet ist.

Es ist daher Aufgabe der Erfindung, einen verbesserten Klimakompressor oder eine Klimaanlage darzustellen.

Die Aufgabe wird gelöst durch einen Klimakompressor für Klimaanlagen, insbesondere für Kraftfahrzeuge, oder eine Klimaanlage mit einem Klimakompressor, wobei der Klimakompressor mit einem Hochdruckbereich und mit einem Saugdruckbereich verbunden ist, ggf. aus dem Triebraum des Klimakompressors eine Triebraumdruckrückführung vom Triebraumdruckbereich in den Saugdruckbereich erfolgt und ein Filter, insbesondere ein Schmutzpartikelfilter, im Saugdruckbereich angeordnet ist und bei welchem oder welcher der Schmutzpartikelabscheider als Zyklonabscheider ausgebildet ist, wobei durch Fliehkraft die Schmutzpartikel an den Wänden des Schmutzpartikelabscheiders abgeschieden und in einer Schmutzpartikelsammelvorrichtung aufgefangen werden, während der gereinigte Kältemittelstrom in den Saugbereich des Klimakompressors geleitet wird.

Bevorzugt wird auch ein Klimakompressor oder eine Klimaanlage, bei welchem oder welcher der Schmutzpartikelabscheider in Strömungsrichtung vor dem Filter angeordnet ist. Weiterhin wird ein Klimakompressor oder eine Klimaanlage bevorzugt, bei welchem oder welcher der Schmutzpartikelabscheider im Kompressorgehäuse angeordnet ist. Ebenfalls wird ein Klimakompressor oder eine Klimaanlage bevorzugt, bei welchem oder welcher die Triebraumdruckrückführung zwischen Filter und Kompressoreingang angebunden ist. Ebenso wird ein Klimakompressor oder eine Klimaanlage bevorzugt, bei welchem oder welcher zwischen dem Filter und dem Schmutzpartikelabscheider die Triebraumdruckrückführung angebunden ist, so dass auch die Triebraumdruckrückführung gefiltert wird. Ein weiterer Klimakompressor oder eine Klimaanlage wird bevorzugt, bei welchem oder welcher die Triebraumdruckrückführung in Strömungsrichtung vor dem Schmutzpartikelabscheider angebunden ist, so dass auch die Triebraumdruckrückführung von Schmutzpartikeln im Schmutzpartikelabscheider gereinigt wird.

Ein erfindungsgemäßer Kompressor oder eine erfindungsgemäße Klimaanlage zeichnet sich dadurch aus, dass der Schmutzpartikelabscheider außerhalb des Kompressorgehäuses und der Filter innerhalb des Kompressorgehäuses angeordnet sind und die Triebraumdruckrückführung in Strömungsrichtung hinter dem Filter zwischen Filter und Kompressoransaugbereich angebunden ist.

Ein weiterer erfindungsgemäßer Klimakompressor oder eine Klimaanlage zeichnet sich dadurch aus, dass der Schmutzpartikelabscheider und der Filter außerhalb des Kompressorgehäuses angeordnet sind und die Triebraumdruckrückführung in Strömungsrichtung hinter dem Filter in den Ansaugbereich des Kompressors zurückgeführt wird. Ebenfalls wird ein Klimakompressor oder eine Klimaanlage bevorzugt, bei welchem oder welcher der Schmutzpartikelabscheider außerhalb des Gehäuses und der Filter innerhalb des Gehäuses angeordnet sind und die Triebraumdruckrückführung in Strömungsrichtung vor dem Filter angebunden ist, so dass die Triebraumdruckrückführung gefiltert wird.

Die Erfindung wird nun anhand der Figuren beschrieben.
- Figur 1: zeigt schematisch in Schaltplanform einen erfindungsgemäßen Klimakompressor bzw. eine erfindungsgemäße Klimaanlage.
- Figur 2: zeigt eine zweite Schaltplanausführung.
- Figur 3: zeigt eine dritte Schaltplanausführung.
- Figur 4: zeigt eine vierte Schaltplanausführung.
- Figur 5: zeigt eine fünfte Schaltplanausführung.
- Figur 6: zeigt eine sechste Schaltplanausführung.

In Figur 1 ist schematisch ein Klimakompressor 1, ein Schmutzpartikelfilter 3 und ein Schmutzpartikelabscheider 5 dargestellt. Diese drei Elemente befinden sich innerhalb des Klimakompressorgehäuses, welches durch die gestrichelte Linie 7 dargestellt ist. Der Schmutzpartikelabscheider 5 funktioniert nach dem Zyklonprinzip, wobei durch Fliehkraft an den Wänden des Abscheiders 5 die Schmutzpartikel abgeschieden und in einer Schmutzpartikelsammelvorrichtung 9 aufgefangen werden. Der von den Schmutzpartikeln befreite Kältemittelstrom strömt durch die Leitung 11 weiter zum Schmutzpartikelfilter 3. Hinter dem Schmutzpartikelfilter 3 führt eine Verbindung 13 zum Ansaugraum 15 des Kompressors 1, wobei in die Verbindung 13 eine Triebraumdruckrückführung 17 einmündet, welche aus dem Triebraumdruckbereich 19 hergeleitet wird. Derartige Triebraumdruckrückführungen sind bei den verstellbaren Kompressoren bekannt und sollen hier nicht weiter erläutert werden. Erfindungswesentlich ist die Anordnung eines Schmutzpartikelabscheiders 5 in der Anlage zur Abscheidung von Schmutzpartikeln, die in einem Sammelraum 9 aufgefangen werden können und daher den nachgeschalteten Filter 3 nicht erreichen können. Dadurch wird sich im Filter 3 kein wesentlich wirksamer Filterkuchen aufbauen, der ansonsten im Laufe der Betriebszeit einen steigenden Druckabfall erzeugen würde, der wiederum für den Wirkungsgrad der Anlage schädlich wäre. Der Kompressor selbst und die vorab beschriebenen Einrichtungen des Filters 3 und des Schmutzpartikelabscheiders 5 sind am Ausgang des Gehäuses 7 mit dem Saugbereich 21 bzw. dem Hochdruckbereich 23 der Klimaanlage verbunden.

Der Schaltplan in Figur 2 unterscheidet sich gegenüber dem Schaltplan in Figur 1 dadurch, dass eine andere Triebraumdruckrückführung 25 nun in einem Saugdruckbereichsleitungsabschnitt 27 zwischen dem Filter 3 und dem Schmutzpartikelabscheider 5 angebunden ist. Das führt dazu, dass Schmutzpartikel aus der Triebraumdruckführung 25 jetzt den Filter 3 auf jeden Fall passieren, während der Hauptsaugstrom aus dem Bereich 21 zusätzlich den Schmutzpartikelabscheider 5 passiert. Schmutzpartikel, die innerhalb des Triebraumes entstanden sind, werden also auf jeden Fall durch den Filter 3 abgefangen und nicht direkt dem Ansaugbereich 15 des Klimakompressors 1, wie in Figur 1 dargestellt, zugeführt.

Der Schaltplan in Figur 3 unterscheidet sich gegenüber den Schaltplänen in Figur 1 und 2 dadurch, dass eine andere Triebraumdruckrückführung 29 nun mit einem Leitungsabschnitt 31 im Saugbereich 21 verbunden ist, so dass die Triebraumdruckrückführung 29 auch den Schmutzpartikelabscheider 5 passieren muss und damit der danach geschaltete Filter 3 auch diese Schmutzpartikel nicht mehr aufnehmen muss, was zu einem noch geringeren Druckabfall und einem noch besseren Wirkungsgrad der Anlage während der Betriebszeit führt.

In einem weiteren Schaltplan in Figur 4 wird der Schmutzpartikelabscheider 5 außerhalb des Klimakompressorgehäuses 7 in einem Leitungsabschnitt 33 der Klimaanlage angeordnet. Der Schmutzpartikelabscheider 5 kann daher an einer separaten Anlagenstelle so angeordnet werden, dass er unabhängig vom Einbauort des Klimakompressors gut zugänglich ist und damit der Sammelbehälter 9 entsprechend gewartet werden kann. Die Triebraumdruckrückführung 17 erfolgt hierbei wieder innerhalb des Kompressorgehäuses 7 in die Verbindung 13 und damit in den Ansaugbereich 15 des Kompressors 1, wie schon in Figur 1 dargestellt.

In Figur 5 sind sowohl der Schmutzpartikelabscheider 5 als auch der Schmutzpartikelfilter 3 außerhalb des Klimakompressorgehäuses 7 angeordnet. Damit wird zusätzlich eine vom Einbauort des Klimakompressors unabhängige Anordnung des Schmutzpartikelfilters 3 gegeben. Die Triebraumdruckrückführung 17 allerdings muss deswegen aber innerhalb des Klimakompressorgehäuses 7 in die Verbindung 13 und damit direkt in den Saugbereich 15 des Klimakompressors erfolgen.

In Figur 6 ist wiederum nur der Schmutzpartikelabscheider 5 außerhalb des Kompressorgehäuses 7 angeordnet. Da der Filter 3 wieder innerhalb des Kompressorgehäuses 7 angeordnet ist, kann wiederum die Triebraumdruckführung 25, wie bereits in Figur 2 dargestellt, in die Verbindung 27 erfolgen und damit den Filter 3 passieren, so dass Schmutzpartikel aus dem Triebraum im Filter 3 abgefangen werden können.

Prinzip der Erfindung ist also die Einführung eines zusätzlichen Schmutzpartikelabscheiders 5 zur Abscheidung von Partikeln, die in einem Sammelraum 9 aufgefangen werden und daher den nachgeschalteten Filter 3 nicht erreichen können. Dadurch wird sich in dem Filter 3 kein wesentlich bemerkbarer Filterkuchen aufbauen, der ansonsten im Laufe der Betriebzeit einen steigenden Druckabfall erzeugen würde, welcher für den Wirkungsgrad der Anlage schädlich wäre.

Weiteres Ziel der Erfindung ist eine Anbindung des Triebraumabstroms 25 bzw. 29 an den Saugbereich 15 des Kompressors 1 in einer solchen Weise, dass die Kompressorregelcharakteristik nicht ungewollt beeinflusst wird, beispielsweise durch den steigenden Druckabfall am Filter 3. Das kann insbesondere durch Rückführung des Triebraumabstroms über die Verbindung 29 in Figur 3 vor den Schmutzpartikelabscheider 5 erfolgen. Diese Aufgaben können beispielsweise durch Schmutzabscheider und Siebe auf der Auslassseite der Maschine nicht erreicht werden.

### Bezugszeichenliste

- 1: Klimakompressor
- 3: Schmutzpartikelfilter
- 5: Schmutzpartikelabscheider
- 7: Klimakompressorgehäuse
- 9: Schmutzpartikelsammelvorrichtung
- 11: Leitung
- 13: Verbindung zum Ansaugraum
- 15: Ansaugraum des Kompressors
- 17: Triebraumdruckrückführung
- 19: Triebraumdruckbereich
- 21: Saugbereich der Klimaanlage
- 23: Hochdruckbereich der Klimaanlage
- 25: Triebraumdruckrückführung
- 27: Saugdruckbereichsleitungsabschnitt
- 29: Triebraumdruckrückführung
- 31: Leitungsabschnitt im Saugbereich
- 33: Leitungsabschnitt der Klimaanlage

## Patentansprüche

1. Klimakompressor (1) für Klimaanlagen, insbesondere für Kraftfahrzeuge, oder Klimaanlage mit Klimakompressor (1), wobei der Klimakompressor (1) mit einem Hochdruckbereich (23) und mit einem Saugdruckbereich (21) verbunden ist, ggf. aus dem Triebraum des Klimakompressors (1) eine Triebraumdruckrückführung (17, 25, 29) vom Triebraumdruckbereich (19) in den Saugdruckbereich erfolgt und ein Filter (3), insbesondere ein Schmutzpartikelfilter, im Saugdruckbereich angeordnet ist und im Saugdruckbereich zusätzlich ein Schmutzpartikelabscheider (5) angeordnet ist, **dadurch gekennzeichnet, dass** der Schmutzpartikelabscheider (5) als Zyklonabscheider ausgebildet ist, wobei durch Fliehkraft die Schmutzpartikel an den Wänden des Schmutzpartikelabscheiders (5) abgeschieden und in einer Schmutzpartikelsammelvorrichtung (9) aufgefangen werden, während der gereinigte Kältemittelstrom in Strömungsrichtung in den Saugbereich (15) des Klimakompressors (1) geleitet wird.

2. Klimakompressor (1) oder Klimaanlage nach Anspruch 1, **dadurch gekennzeichnet, dass** der Schmutzpartikelabscheider (5) in Strömungsrichtung vor dem Filter (3) angeordnet ist.

3. Klimakompressor (1) oder Klimaanlage nach Anspruch 1 oder Anspruch 2, **dadurch gekennzeichnet, dass** der Schmutzpartikelabscheider (5) im Kompressorgehäuse (7) angeordnet ist.

4. Klimakompressor (1) oder Klimaanlage nach Anspruch 3, **dadurch gekennzeichnet, dass** die Triebraumdruckrückführung (17) zwischen Filter und Kompressoransaugbereich angebunden ist.

5. Klimakompressor (1) oder Klimaanlage nach Anspruch 3, **dadurch gekennzeichnet, dass** die Triebraumdruckrückführung (25) zwischen Filter und Schmutzpartikelabscheider angebunden ist, so dass auch die Triebraumdruckrückführung (25) gefiltert wird.

6. Klimakompressor (1) oder Klimaanlage nach Anspruch 3, **dadurch gekennzeichnet, dass** die Triebraumdruckrückführung (29) in Strömungsrichtung vor dem Schmutzpartikelabscheider (5) angebunden ist, so dass auch die Triebraumdruckrückführung (29) von Schmutzpartikeln im Schmutzpartikelabscheider (5) gereinigt wird.

7. Klimakompressor (1) oder Klimaanlage nach Anspruch 1 oder Anspruch 2, **dadurch gekennzeichnet, dass** der Schmutzpartikelabscheider (5) außerhalb des Kompressorgehäuses (7) und der Filter (3) innerhalb des Kompressorgehäuses (7) angeordnet sind und die Triebraumdruckrückführung (17) in Strömungsrichtung hinter dem Filter (3) zwischen Filter und Kompressoransaugbereich (15) angebunden ist.

8. Klimakompressor (1) oder Klimaanlage nach Anspruch 1 oder Anspruch 2, **dadurch gekennzeichnet, dass** der Schmutzpartikelabscheider (5) und der Filter (3) außerhalb des Kompressorgehäuses (7) angeordnet sind und die Triebraumdruckrückführung (17) in Strömungsrichtung hinter dem Filter zwischen Filter (3) und Kompressoransaugbereich (15) angebunden ist.

9. Klimakompressor (1) oder Klimaanlage nach Anspruch 1 oder Anspruch 2, **dadurch gekennzeichnet, dass** der Schmutzpartikelabscheider (5) außerhalb des Gehäuses (7) und der Filter (3) innerhalb des Gehäuses (7) angeordnet sind und die Triebraumdruckrückführung (25) in Strömungsrichtung vor dem Filter (3) angebunden ist.

## Claims

1. An air conditioner compressor (1) for air conditioning systems, in particular for motor vehicles, or an air conditioner with air conditioning compressor (1), wherein the air conditioning compressor (1) is connected to a high pressure zone (23) and to a suction pressure zone (21), there may be a return of drive chamber pressure (17, 25, 29) from the drive chamber of the air conditioning compressor (1) from the drive chamber pressure zone (19) into the suction pressure zone, and a filter (3), in particular a filter for contaminant particles, is situated in the suction pressure area, and in addition a contaminant particle separator (5) is situated in the suction pressure zone,**characterized in that** the contaminant particle separator (5) is designed as a cyclone separator, wherein the contaminant particles are separated on the walls of the contaminant particle separator (5) by centrifugal force and are captured in a contaminant particle collecting device (9), while the cleaned stream of coolant is conducted in the direction of flow into the suction zone (15) of the air conditioning compressor (1).

2. The air conditioning compressor (1) according to Claim 1, **characterized in that** the contaminant particle separator (5) is situated ahead of the filter (3) in the direction of flow.

3. The air conditioning compressor (1) according to Claim 1 or Claim 2, **characterized in that** the contaminant particle separator (5) is situated in the compressor housing (7).

4. The air conditioning compressor (1) according to Claim 3, **characterized in that** the drive chamber pressure return (17) is connected between the filter and the compressor intake zone.

5. The air conditioning compressor (1) according to Claim 3, **characterized in that** the drive chamber pressure return (25) is connected between the filter and contaminant particle separator, so that the drive chamber pressure return (25) is also filtered.

6. The air conditioning compressor (1) according to Claim 3, **characterized in that** the drive chamber pressure return (29) is connected ahead of the contaminant particle separator (5) in the direction of flow, so that the drive chamber pressure return (29) is also cleaned of contaminant particles in the contaminant particle separator (5).

7. The air conditioning compressor (1) according to Claim 1 or Claim 2, **characterized in that** the contaminant particle separator (5) is situated outside of the compressor housing (7) and the filter (3) inside of the compressor housing (7), and the drive chamber pressure return (17) is connected behind the filter (3) in the direction of flow, between the filter and the compressor intake zone (15).

8. The air conditioning compressor (1) according to Claim 1 or Claim 2, **characterized in that** the contaminant particle separator (5) and the filter (3) are situated outside of the compressor housing (7), and the drive chamber pressure return (17) is connected behind the filter (3) in the direction of flow, between the filter and the compressor intake zone (15).

9. The air conditioning compressor (1) according to Claim 1 or Claim 2, **characterized in that** the contaminant particle separator (5) is situated outside of the housing (7) and the filter (3) inside of the housing (7), and the drive chamber pressure return (25) is connected ahead of the filter (3) in the direction of flow.

## Revendications

1. Compresseur de climatisation (1) pour systèmes de climatisation, en particulier pour véhicules automobiles, ou système de climatisation avec compresseur de climatisation (1), le compresseur de climatisation (1) étant relié à une zone de haute pression (23) et à une zone de pression d'aspiration (21), dans lequel un retour de pression de l'espace d'entraînement (17, 25, 29) de la zone de pression de l'espace d'entraînement (19) à la zone de pression d'aspiration a lieu le cas échéant à partir de l'espace d'entraînement du compresseur de climatisation (1), et dans lequel un filtre (3), en particulier un filtre de particules de saleté, est disposé dans la zone de pression d'aspiration et un séparateur de particules de saleté (5) est disposé en plus dans la zone de pression d'aspiration, **caractérisé en ce que** le séparateur de particules de saleté (5) est réalisé sous la forme d'un séparateur cyclone, les particules de saleté au niveau des parois du séparateur de particules de saleté (5) étant séparées par force centrifuge et recueillies dans un dispositif collecteur de particules de saleté (9), pendant que le flux de réfrigérant épuré est conduit dans le sens d'écoulement dans la zone d'aspiration (15) du compresseur de climatisation (1).

2. Compresseur de climatisation (1) ou système de climatisation selon la revendication 1, **caractérisé en ce que** le séparateur de particules de saleté (5) est disposé en amont du filtre (3) dans le sens d'écoulement.

3. Compresseur de climatisation (1) ou système de climatisation selon la revendication 1 ou la revendication 2, **caractérisé en ce que** le séparateur de particules de saleté (5) est disposé dans le carter du compresseur (7).

4. Compresseur de climatisation (1) ou système de climatisation selon la revendication 3, **caractérisé en ce que** le retour de pression de l'espace d'entraînement (17) est relié entre le filtre et la zone d'aspiration du compresseur.

5. Compresseur de climatisation (1) ou système de climatisation selon la revendication 3, **caractérisé en ce que** le retour de pression de l'espace d'entraînement (25) est relié entre le filtre et le séparateur de particules de saleté de sorte que le retour de pression de l'espace d'entraînement (25) est également filtré.

6. Compresseur de climatisation (1) ou système de climatisation selon la revendication 3, **caractérisé en ce que** le retour de pression de l'espace d'entraînement (29) est relié en amont du séparateur de particules de saleté (5) dans le sens d'écoulement, de sorte que le retour de pression de l'espace d'entraînement (29) est également purifié des particules de saleté dans le séparateur de particules de saleté (5).

7. Compresseur de climatisation (1) ou système de climatisation selon la revendication 1 ou la revendication 2, **caractérisé en ce que** le séparateur de particules de saleté (5) est disposé à l'extérieur du carter de compresseur (7) et le filtre (3) à l'intérieur du carter du compresseur (7) et le retour de pression de l'espace d'entraînement (17) est relié entre le filtre et la zone d'aspiration de compresseur (15) derrière le filtre (3) dans le sens d'écoulement.

8. Compresseur de climatisation (1) ou système de climatisation selon la revendication 1 ou la revendication 2, **caractérisé en ce que** le séparateur de particules de saleté (5) et le filtre (3) sont disposés à l'extérieur du carter du compresseur (7) et le retour de pression de l'espace d'entraînement (17) est relié entre le filtre (3) et la zone d'aspiration du compresseur (15) derrière le filtre dans le sens d'écoulement.

9. Compresseur de climatisation (1) ou système de climatisation selon la revendication 1 ou la revendication 2, **caractérisé en ce que** le séparateur de particules de saleté (5) est disposé à l'extérieur du carter (7) et le filtre (3) à l'intérieur du carter (7), et **en ce que** le retour de pression de l'espace d'entraînement (25) est relié en amont du filtre (3) dans le sens d'écoulement.
